# EUROPÄISCHE PATENTSCHRIFT

(11) **EP 2 109 748 B1**
(45) Veröffentlichungstag und Bekanntmachung des Hinweises auf die Patenterteilung: **14.04.2010**
(21) Anmeldenummer: 07701266.4
(22) Anmeldetag: 18.01.2007
(51) Int. Cl.: F41A 15/06, F41A 21/12

(54) **LAUFHALTERUNG FÜR EINE KIPPLAUFWAFFE**
BARREL HOLDER FOR A TIP-UP BARREL WEAPON
SUPPORT DE CANON POUR UNE ARME À CANON BASCULANT

(43) Veröffentlichungstag der Anmeldung: 21.10.2009
(73) Patentinhaber: Steyr Mannlicher Holding GmbH, 4442 Kleinraming (AT)
(72) Erfinder: KEFER, Hubert, A-4820 Bad Ischl (AT)
(74) Vertreter: Weiser, Andreas
(86) Internationale Anmeldenummer: PCT/AT2007/000017
(87) Internationale Veröffentlichungsnummer: WO 2008/086546

(56) Entgegenhaltungen:
- DE-A1- 3 839 776
- GB-A- 2 136 935
- US-A- 3 142 125
- US-A- 5 018 293

## Beschreibung

Die vorliegende Erfindung betrifft eine Laufhalterung für eine Kipplaufwaffe, mit zumindest einer Gewindebohrung zur Aufnahme eines Wechsellaufs, welche in einen Ringabsatz zur Auflagerung des Randes einer Patrone mündet, wobei ein Umfangsabschnitt des Ringabsatzes als axialbeweglicher Patronenzieher ausgebildet ist wie in der US 5 018 253 A beschrieben.

Eine Laufhalterung dieser Art ist auch in der EP 0 826 038 beschrieben. Die bekannte Laufhalterung gestattet nur die Verwendung von Wechselläufen ein und desselben Kalibers: Andernfalls verbleibt eine Stufe zwischen Laufinnerem und Ringabsatz, welche zu einem unkontrollierten Verformen (Fließen) der Patrone bei der Zündung führen kann, eine überaus gefährliche Situation.

Die Erfindung setzt sich zum Ziel, eine Laufhalterung für eine Kipplaufwaffe zu schaffen, welche die Verwendung von Wechselläufen unterschiedlichen Kalibers mit hohem Sicherheitsstandard ermöglicht. Dieses Ziel wird mit einer Laufhalterung der eingangs genannten Art erreicht, die sich erfindungsgemäß dadurch auszeichnet, daß der verbleibende Umfangsabschnitt des Ringabsatzes durch einen gesonderten, in die Laufhalterung modular eingesetzten Adapterteil gebildet ist.

In Verbindung mit einem entsprechenden Austausch des Patronenziehers wird damit ein modulares Laufhalterungssystem geschaffen, welches an Wechselläufe unterschiedlichen Kalibers perfekt anpaßbar ist. Dazu brauchen lediglich der Patronenzieher und der Adapterteil entsprechend dem Kaliber des verwendeten Laufs und der Form der Patronenhülse ausgetauscht zu werden. Dadurch werden jegliche Freiräume im Patronenlagerbereich, insbesondere im Auflagerbereich des Patronenrandes, welche zu einem unkontrollierten und gefährlichen Fließen der Patrone führen könnten, vermieden.

Gemäß einer bevorzugten Ausführungsform der Erfindung weist der Adapterteil einen ersten Axialabschnitt auf, dessen Innendurchmesser gleich dem Innendurchmesser des aufzunehmenden Wechsellaufs ist, und einen zweiten Axialabschnitt, dessen Innendurchmesser gleich dem Außendurchmesser des aufzunehmenden Patronenrandes ist. Der Adapterteil kann so mit Patronenziehern herkömmlicher Ausbildung kombiniert werden, um einen an die aufzunehmende Patrone exakt angepaßten Ringabsatz zu bilden, welcher keine Freiräume beläßt.

Besonders vorteilhaft ist es, wenn gemäß einem weiteren Merkmal der Erfindung der Adapterteil durch Einschrauben eines Wechsellaufs zwischen diesem und einem Absatz der Laufhalterung festlegbar ist. Dadurch sind die Montage und das Austauschen des Adapterteils besonders einfach, denn dieser braucht lediglich vor dem Einschrauben des Wechsellaufes in die Laufhalterung eingelegt zu werden.

Die Erfindung wird nachstehend anhand eines in den beigeschlossenen Zeichnungen dargestellten Ausführungsbeispieles näher erläutert. In den Zeichnungen zeigt
Fig. 1 die Laufhalterung der Erfindung in einer geschnittenen Perspektivansicht mit eingefahrenem Patronenzieher und
Fig. 2 die Laufhalterung in derselben Ansicht mit ausgefahrenem Patronenzieher.

In den Fig. 1 und 2 ist eine Laufhalterung 1 ("Brille") für eine (nicht dargestellte) Kipplaufwaffe mit zwei Läufen 2, 3 im Halbschnitt gezeigt (zweite Hälfte symmetrisch). Im vorliegenden Beispiel ist die Kipplaufwaffe eine Bockbüchsflinte mit einem gezogenen Kugellauf 2 und einem darüberliegenden Schrotlauf 3. Die Laufhalterung 1 ist bei 4 in der Basküle eines Blockverschlusses (nicht gezeigt) schwenkbar gelagert, wie in der Technik bekannt.

Der obere Lauf 3 ist fest in der Laufhalterung 1 verankert, beispielsweise eingepreßt oder eingeschweißt. Der untere Lauf 2 ist als Wechsellauf austauschbar in der Laufhalterung 1 montiert, und zwar in eine Gewindebohrung 5 der Laufhalterung 1 eingeschraubt.

Jeder Lauf 2, 3 besitzt ein Patronenlager 6, 7 mit einem Ringabsatz 8, 9 zur Auflagerung des Randes einer eingeführten Patrone (nicht gezeigt), wie in der Technik bekannt. Jeweils ein Umfangsabschnitt jedes Ringabsatzes 8, 9 wird durch einen gemeinsamen, zwischen den Läufen 2, 3 liegenden Patronenzieher 10 gebildet.

Der Patronenzieher 10 ist in der Laufhalterung 1 zwischen einer eingefahrenen Stellung (Fig. 1) und einer ausgefahrenen Stellung (Fig. 2) laufachsparallel geführt. Als Teil des Ringabsatzes 8, 9 hintergreift der Patronenzieher 10 jeweils den Rand einer in die Patronenlager 6, 7 eingeführten Patrone und schiebt diese in der ausgefahrenen Stellung (Fig. 2) ein Stück zurück, damit sie zum Entnehmen mit der Hand ergriffen werden kann.

Der fest montierte Lauf 3 ist zur Aufnahme des Patronenziehers 10 mit einer entsprechenden Ausfräsung 11 versehen. Bei dem Wechsellauf 2 würde eine solche Ausfräsung die Fertigung der Gewindebohrung 5 "auf Stellung" erfordern; um dies zu vermeiden, ist der Ringabsatz 8 - anders als der Ringabsatz 9 des Laufs 3 - nicht am Lauf, sondern davon gesondert an der Laufhalterung 1 ausgebildet. Die Gewindebohrung 5 mündet in den Ringabsatz 8 der Laufhalterung 1, und der Wechsellauf 2 wird soweit eingeschraubt, bis er am Ringabsatz 8 ansteht.

Wie erörtert bildet der Patronenzieher 10 einen ersten Umfangsabschnitt 12 des Ringabsatzes 8. Der verbleibende zweite Umfangsabschnitt 13 des Ringabsatzes 8 wird durch einen gesonderten Adapterteil 15 gebildet. Der Adapterteil 15 ist modular austauschbar in die Laufhalterung 1 eingesetzt und kann - gemeinsam mit dem Patronenzieher 10 - an Wechselläufe 2 unterschiedlichen Kalibers angepaßt werden.

Der Adapterteil 15 weist einen ersten Axialabschnitt 16 mit einem Innendurchmesser gleich dem Innendurchmesser des Patronenlagers 6 und einen zweiten Axialabschnitt 17 mit einem Innendurchmesser gleich dem Außendurchmesser des Randes einer aufzunehmenden Patrone auf. Patronenzieher 10 und Adapterteil 15 ergänzen sich damit zum Ringabsatz 8, ohne daß Freiräume rund um die aufgenommene Patrone verbleiben, welche zu einem gefährlichen Fließen der Patrone beim Abschuß führen könnten.

Der Adapterteil 15 kann auf jede in der Technik bekannte Art in der Laufhalterung 1 austauschbar verankert werden. Bevorzugt wird er durch Einschrauben des Wechsellaufes 2 zwischen diesem und einem Absatz 18 der Laufhalterung 1 festgelegt.

Es versteht sich, daß die Laufhalterung 1 für beliebige Arten, Anordnungen und Anzahlen von Läufen 2, 3 ausgebildet sein kann, soferne sich darunter zumindest ein Wechsellauf befindet. Beispielsweise können die Position von Schrot- und Kugellauf vertauscht sein, die Läufe können neben- statt übereinanderliegen, es können drei Läufe ("Drilling") oder auch nur ein Lauf vorhanden sein, usw.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Laufhalterung (1) für eine Kipplaufwaffe, mit zumindest einer Gewindebohrung (5) zur Aufnahme eines Wechsellaufs (2), welche in einen Ringabsatz (8) zur Auflagerung des Randes einer Patrone mündet, wobei ein Umfangsabschnitt (12) des Ringabsatzes (8) als axialbeweglicher Patronenzieher (10) ausgebildet ist, **dadurch gekennzeichnet, daß** der verbleibende Umfangsabschnitt (13) des Ringabsatzes (8) durch einen gesonderten, in die Laufhalterung (1) modular eingesetzten Adapterteil (15) gebildet ist.

2. Laufhalterung nach Anspruch 1, **dadurch gekennzeichnet, daß** der Adapterteil (15) einen ersten Axialabschnitt (16) aufweist, dessen Innendurchmesser gleich dem Innendurchmesser des aufzunehmenden Wechsellaufs (2) ist, und einen zweiten Axialabschnitt (17), dessen Innendurchmesser gleich dem Außendurchmesser des aufzunehmenden Patronenrandes ist.

3. Laufhalterung nach Anspruch 1 oder 2, **dadurch gekennzeichnet, daß** der Adapterteil (15) durch Einschrauben eines Wechsellaufs (2) zwischen diesem und einem Absatz (18) der Laufhalterung (1) festlegbar ist.

## Claims

1. Barrel holder (1) for a tip-up barrel weapon, with at least one tapped hole (5) to accommodate an interchangeable barrel (2) opening into an annular shoulder (8) to support the edge of a cartridge, wherein a peripheral section (12) of the annular shoulder (8) is configured as an axially movable cartridge puller (10), **characterised in that** the remaining peripheral section (13) of the annular shoulder (8) is formed by a separate adapter part (15) inserted in a modular arrangement into the barrel holder (1).

2. Barrel holder according to claim 1, **characterised in that** the adapter part (15) has a first axial section (16), the inside diameter of which is equal to the inside diameter of the interchangeable barrel (2) to be accommodated, and a second axial section (17), the inside diameter of which is equal to the outside diameter of the cartridge edge to be accommodated.

3. Barrel holder according to claim 1 or 2, **characterised in that** the adapter part (15) can be secured by screwing an interchangeable barrel (2) in between this and the shoulder (18) of the barrel holder (1).

## Revendications

1. Monture de canon (1) pour une arme à canon basculant, comprenant au moins un perçage taraudé (5) pour la réception d'un canon interchangeable (2), perçage qui débouche dans un talon annulaire (8) pour l'appui de la bordure d'une cartouche, dans laquelle un tronçon périphérique (12) du talon annulaire (8) est réalisé sous forme d'un extracteur de cartouche (10) mobile axialement,
**caractérisée en ce que** le tronçon périphérique restant (13) du talon annulaire (8) est formé par une pièce d'adaptation séparée (15) mise en place de façon modulaire dans la monture de canon (1).

2. Monture de canon selon la revendication 1, **caractérisée en ce que** la pièce d'adaptation (15) comprend un premier tronçon axial (16) dont le diamètre intérieur est égal au diamètre intérieur du canon interchangeable (2) à recevoir, et un second tronçon axial (17) dont le diamètre intérieur est égal au diamètre extérieur de la bordure de la cartouche à recevoir.

3. Monture de canon selon la revendication 1 ou 2, **caractérisée en ce que** la pièce d'adaptation (15) est susceptible d'être immobilisée par vissage d'un canon interchangeable (2) entre celui-ci et un talon (18) de la monture de canon (1).
